# FASCICULE DE BREVET EUROPEEN

(11) **EP 3 636 839 B1**
(45) Date de publication et mention de la délivrance du brevet: **28.02.2024**
(21) Numéro de dépôt: 19197209.0
(22) Date de dépôt: 13.09.2019
(51) Int. Cl.: E02D 9/00, E02D 5/34

(54) **DISPOSITIF D'ARASEMENT D'UNE COLONNE**
VORRICHTUNG ZUM GLÄTTEN EINER SÄULE
DEVICE FOR LEVELLING A COLUMN

(30) Priorité: 09.10.2018 FR 1859355
(43) Date de publication de la demande: 15.04.2020
(73) Titulaire: Soletanche Freyssinet, 92500 Rueil-Malmaison (FR)
(72) Inventeur: NEUBAUER, Peter, 92500 Rueil Malmaison (FR); VON BANK, Markus, 92500 Rueil Malmaison (FR)
(74) Mandataire: Cabinet Beau de Loménie

(56) Documents cités:
- CN-A- 104 234 038
- FR-A1- 3 032 730
- JP-A- S5 336 911
- JP-A- S58 210 211
- JP-A- S61 191 717
- JP-A- 2016 204 827

## Description

### Arrière-plan de l'invention

La présente invention concerne le domaine de l'amélioration de sol à l'aide de colonnes rigides ou semi-rigides. L'invention porte plus précisément sur un dispositif d'arasement d'une colonne réalisée dans un sol.

Afin de former une colonne dans un sol, on réalise de manière traditionnelle un forage que l'on remplit d'un fluide auto-durcissable. Le niveau de fluide dans le forage peut être ajusté de manière à obtenir une colonne ayant sensiblement les dimensions voulues. Toutefois, le niveau de fluide ne peut généralement pas être ajusté de manière précise.

Alternativement, il est par ailleurs connu d'introduire le fluide auto-durcissable sensiblement jusqu'au bord du forage et de procéder ensuite à l'arasement de la colonne formée par le fluide auto-durcissable solidifié. L'arasement de la colonne consiste à réaliser une cassure de manière à séparer la tête, située en partie supérieure de la colonne, puis d'enlever ladite tête du forage, afin d'obtenir une colonne ayant les dimensions souhaitées. On appellera « niveau d'arase » la hauteur à laquelle est réalisée la cassure dans la colonne.

On connaît notamment un dispositif de prédécoupe d'une colonne tel que celui décrit dans le document FR3032730. Ce dispositif comprend un système de mise en place coopérant avec une membrane formant un éventail mobile entre une position pliée et une position déployée.

Lors de la mise en place, ce dispositif de prédécoupe est d'abord introduit dans le fluide auto-durcissable encore frais, de sorte que la membrane en position pliée s'étend sensiblement à un niveau de prédécoupe prédéterminé. La membrane est alors amenée en position déployée et le système de mise en place est tiré hors du forage tandis que la membrane reste noyée dans le fluide auto-durcissable. Après solidification du fluide auto-durcissable, on procède à la séparation de la tête de colonne en exerçant une action mécanique sur ladite tête afin d'effectuer une cassure, de manière à pouvoir ensuite l'extraire.

Un inconvénient de ce dispositif est que la mise en position déployée de la membrane est manuelle et nécessite d'exercer un couple important sur le dispositif de mise en place. L'opérateur rencontre par conséquent des difficultés à placer la membrane en position déployée. L'effort exercé pour déployer la membrane risque par ailleurs d'engendrer un endommagement du système de mise en place ou de la membrane elle-même. En outre, la membrane n'est pas toujours amenée correctement en position déployée, ce qu'il est difficile de vérifier, compromettant alors parfois l'efficacité du dispositif de prédécoupe.

Par ailleurs, le dispositif de prédécoupe de ce document ne permet pas de déplacer la membrane vers la partie supérieure du forage lorsque cette dernière est noyée dans le fluide auto-durcissable à une profondeur trop importante par rapport au niveau d'arase souhaité. Ce dispositif de prédécoupe ne permet donc pas d'ajuster le niveau de la membrane dans le forage et donc le niveau d'arasement de la colonne.

De plus, ce dispositif de l'art antérieur implique systématiquement l'utilisation de machines de terrassement afin de niveler le sol autour de la tête de colonne pour pouvoir la séparer et l'extraire. L'extraction de la tête de colonne est donc parfois compliquée et entraine la formation d'importantes excavations à proximité du forage, ce qui n'est pas souhaitable.

Enfin, malgré les précautions prises, la colonne se casse parfois au-dessus de la membrane et donc au-dessus du niveau d'arase souhaité. Il est alors particulièrement difficile de corriger le niveau d'arase.

On connaît également des dispositifs d'arasement tel que celui du document CN104234038. Ce dispositif comprend une structure de prédécoupe formant un parapluie, mobile entre une position ouverte, dans laquelle elle s'inscrit dans un cône, et une position fermée. Là-encore, un inconvénient de ce dispositif est qu'il risque d'être endommagé lors de l'ouverture de la structure de prédécoupe et qu'il est nécessaire de s'assurer que ladite structure s'est ouverte correctement.

En outre, ce dispositif ne permet pas de réaliser une cassure nette et transversale à l'axe de la colonne. La membrane de ce dispositif entraîne la fragilisation d'une portion importante de la colonne, située au-dessus et en dessous du niveau d'arase souhaité.

Le document JPS58 210211A décrit un dispositif d'arasement d'une colonne réalisée dans un sol, le dispositif comprenant : un bras ayant une direction longitudinale; et un organe de fragilisation configuré pour être introduit dans la colonne afin de créer une discontinuité de matière permettant de séparer ladite colonne en deux parties distinctes, l'organe de fragilisation étant immobile par rapport audit bras et s'étendant dans un plan transversal à la direction longitudinale dudit bras, l'organe de fragilisation comprenant au moins une première branche s'étendant radialement depuis le bras. Le document JPS61191717A décrit un dispositif d'arasement d'une colonne réalisée dans un sol selon le préambule de la revendication 1.

### Objet et résumé de l'invention

Un but de la présente invention est de proposer un dispositif d'arasement d'une colonne remédiant aux problèmes précités.

Pour ce faire, l'invention porte sur un dispositif d'arasement d'une colonne réalisée dans un sol selon la revendication indépendante 1.

La colonne est de préférence un pieu ou une inclusion, de préférence cylindrique, destinée à rester dans le sol de manière à former une fondation pour supporter une structure telle qu'un bâtiment. Elle est préférentiellement réalisée avec un fluide auto-durcissable tel qu'un béton ou un mortier. Par fluide auto-durcissable, on entend un fluide configuré pour durcir après une période de solidification. Le fluide auto-durcissable peut être un fluide de scellement.

Contrairement aux dispositifs de l'art antérieur, l'organe de fragilisation du dispositif d'arasement selon l'invention n'a pas besoin d'être déployé ou ouvert. Aussi, l'installation du dispositif d'arasement est facilitée. De plus, le risque que l'organe de fragilisation soit endommagé lors de la mise en place est grandement réduit. Par ailleurs, l'utilisateur n'a pas besoin de s'assurer que ledit organe de fragilisation soit correctement ouvert ou déployé. L'efficacité dudit dispositif d'arasement est donc améliorée.

Sans sortir du cadre de l'invention, l'organe de fragilisation et le bras peuvent former deux pièces distinctes solidarisées entre elles de manière à empêcher le mouvement de l'organe de fragilisation par rapport au bras. Cette solidarisation peut par exemple être obtenue à l'aide d'un système visécrou ou tout autre dispositif de fixation.

Afin de mettre en place le dispositif d'arasement selon l'invention, on réalise de préférence un forage dans le sol, ledit forage s'étendant selon une direction de forage. On remplit ensuite le forage d'un fluide auto-durcissable tel qu'un coulis ou un mortier, et on introduit l'organe de fragilisation dans ledit fluide auto-durcissable, de préférence encore frais. Pour ce faire, l'organe de fragilisation peut être introduit en poussant sur le bras, selon la direction de forage, vers le fond du forage et jusqu'à la profondeur souhaitée. L'organe de fragilisation s'étend alors dans le forage à une profondeur correspondant au niveau d'arase.

Sans sortir du cadre de l'invention, l'organe de fragilisation peut comprendre une ou plusieurs branches disposées selon diverses configurations. En particulier, la ou les branches peuvent être rectilignes ou présenter une forme arrondie.

L'organe de fragilisation comprend de préférence des zones sans matière, ce qui facilite sa pénétration dans le fluide auto-durcissable. Ledit organe de fragilisation peut donc être aisément déplacé dans le fluide auto-durcissable, ce qui facilite l'ajustement de la position dudit organe de fragilisation et donc l'ajustement du niveau d'arase.

De préférence, l'organe de fragilisation présente une structure sensiblement symétrique par rapport à la direction longitudinale du bras, considérée dans ledit plan transversal à la direction longitudinale.

Grâce à l'invention, le niveau de l'organe de fragilisation dans le forage peut être ajusté en tirant ou en poussant le bras, afin de déplacer ledit organe de fragilisation vers haut ou vers le fond du forage. En effet, l'organe de fragilisation ne risque pas de se détacher du bras, notamment lorsque le bras est tiré vers le haut. Le dispositif d'arasement permet donc de positionner précisément l'organe de fragilisation et donc d'ajuster avec précision le niveau d'arase.

L'organe de fragilisation peut ainsi être amené au niveau d'arase choisi et le dispositif d'arasement est alors laissé en place et maintenu immobile dans le fluide auto-durcissable.

Le fluide auto-durcissable se solidifie alors et forme la colonne dans laquelle se trouve l'organe de fragilisation et de préférence au moins une partie du bras. Ladite colonne s'étend selon un axe de colonne, sensiblement confondu avec la direction de forage. Le bras s'étend alors sensiblement selon ledit axe de colonne.

La présence de l'organe de fragilisation pris dans la colonne forme une discontinuité de matière entre une partie supérieure de la colonne, appelée tête de colonne et une partie inférieure de la colonne appelée corps de la colonne. La tête de colonne est située entre l'organe de fragilisation et le bord du forage, généralement au-dessus de l'organe de fragilisation. Le corps de la colonne est alors situé dans le fond du forage, généralement sous l'organe de fragilisation.

Cette discontinuité de matière facilite la cassure de la colonne, au niveau dudit organe de fragilisation. Aussi, un léger effort exercé sur la tête de colonne, par exemple un effort latéral ou un effort de traction dirigé vers l'extérieur du forage permet alors de séparer ladite tête de la partie inférieure de la colonne. La cassure est suffisamment précise et correspond précisément au niveau d'arase choisi.

La tête de colonne peut alors être extraite du forage tandis que la partie inférieure de la colonne est laissée dans le forage, par exemple afin de servir de fondation pour supporter une structure, ou modifier les caractéristiques du sol.

En outre, dans la mesure où l'organe de fragilisation s'étend dans un plan transversal à la direction longitudinale dudit bras, ladite cassure est formée transversalement à l'axe de la colonne. Il n'est donc pas nécessaire de niveler la face supérieure de la partie inférieure de la colonne, formée par l'arasement. Le dispositif d'arasement selon l'invention permet notamment de s'affranchir d'une étape ultérieure de rabotage de la partie inférieure de colonne laissée en place dans le forage, afin d'ajuster le niveau d'arase de ladite colonne.

Par ailleurs, l'organe de fragilisation reste de préférence bloqué dans l'extrémité inférieure de la tête de colonne de sorte qu'il forme un support permettant d'extraire ladite tête de colonne.

Le bras présente avantageusement une longueur suffisante, de préférence comprise entre 1 et 3 mètres, de sorte qu'il fait saillie hors du forage depuis une extrémité supérieure de la colonne lorsque le dispositif d'arasement est pris dans ladite colonne. Le bras peut alors être saisi et tiré vers le haut du forage, sensiblement verticalement. Dans la mesure où il coopère avec l'organe de fragilisation, formant un support pour la tête de colonne, cette traction sur le bras permet de réaliser la cassure afin de séparer la colonne en deux parties et de lever la tête de colonne.

La longueur du bras est suffisante pour permettre son ancrage dans la tête de colonne. La tête de colonne peut être soulevée sans qu'elle ne glisse le long du bras ou ne s'en détache.

Le bras peut être manipulé par exemple au moyen d'un dispositif de levage et permet d'extraire la tête de colonne du forage. En variante, le bras peut être manipulé manuellement par un opérateur. En particulier, le dispositif selon l'invention est suffisamment léger pour être manipulé par un opérateur sans utiliser d'outil.

Le bras facilite la manipulation de la tête de colonne. Grâce au bras, la tête de colonne peut être extraite verticalement et il n'est pas nécessaire de réaliser un terrassement du sol autour de la tête de colonne afin d'exercer un effort latéral sur la tête de colonne pour réaliser la cassure.

Par ailleurs, lorsqu'il est pris dans la colonne, le bras forme un élément de rigidification de la tête de colonne, disposée au-dessus de l'organe de fragilisation. Le bras réduit donc le risque de cassure de la colonne au-dessus du niveau d'arase souhaité.

De préférence, l'organe de fragilisation forme un ensemble monobloc avec le bras, grâce à quoi le risque que l'organe de fragilisation se détache du bras est sensiblement réduit, même lorsque l'on tire sur le bras pour détacher la tête du reste de la colonne. Le risque que le dispositif d'arasement se casse au niveau de la jonction entre le bras et l'organe de fragilisation est d'autant plus faible. La solidité du dispositif d'arasement est donc renforcée.

Avantageusement, considéré dans le plan transversal à la direction longitudinale, l'organe de fragilisation est inscrit dans un disque. Un intérêt est de pouvoir noyer intégralement l'organe de fragilisation dans la colonne, qui présente une section transversale formant un disque. Le diamètre du disque dans lequel est inscrit l'organe de fragilisation est avantageusement inférieur au diamètre de la colonne et au diamètre du forage.

De préférence, l'organe de fragilisation présente une première superficie et ledit disque présente une deuxième superficie, la première superficie étant inférieure à la moitié de la deuxième superficie. On comprend donc que l'ensemble des zones sans matière de l'organe de fragilisation présente une superficie supérieure à la superficie des zones de matière. Les frottements entre le fluide auto-durcissable et l'organe de fragilisation sont donc réduits lorsque ce dernier est déplacé dans ledit fluide.

Cette répartition entre les zones sans matière et les zones de matière offre un bon compromis permettant de déplacer facilement l'organe de fragilisation dans le fluide auto-durcissable encore frais, en limitant les frottements, tout en assurant une discontinuité de manière suffisante dans la colonne pour permettre une séparation facile de ladite colonne en deux parties.

Encore de préférence, la première superficie de l'organe de fragilisation est comprise entre 20% et 30% de la deuxième superficie du disque.

Selon un aspect particulièrement avantageux, l'organe de fragilisation et la colonne présentent chacun un diamètre, le diamètre de l'organe de fragilisation étant compris entre 85% et 100% du diamètre de la colonne. Aussi, lorsqu'il se trouve dans la colonne, l'organe de fragilisation ne dépasse pas radialement hors de la colonne. On comprend que le diamètre de l'organe de fragilisation est donc inférieur ou égal au diamètre du forage, de sorte qu'il peut être inséré et déplacé dans le forage sans entrer en contact avec la paroi dudit forage. L'organe de fragilisation peut donc être introduit ou extrait du forage sans entrer en contact avec ladite paroi du forage de sorte que le risque Selon l'invention, l'organe de fragilisation est monté à une extrémité distale du bras.

Aussi, lorsque le dispositif d'arasement est introduit dans le forage, l'organe de fragilisation s'étend entre le fond du forage et le bras. De cette manière, le bras permet de renforcer la tête de colonne située au-dessus de l'organe de fragilisation et non la partie inférieure de la colonne située en dessous dudit organe de fragilisation. Ceci empêche la colonne de se casser au-dessus de l'organe de fragilisation et améliore ainsi la précision de la cassure réalisée dans la colonne et donc du niveau d'arase.

Selon l'invention, le bras comprend une extrémité proximale, opposée à ladite extrémité distale et munie d'un élément de préhension. Cet élément de préhension facilite la manipulation du bras. De manière non limitative, il peut coopérer avec un dispositif de levage afin de pouvoir saisir et lever ledit dispositif d'arasement. L'élément de préhension facilite donc l'ajustement de la position de l'organe de fragilisation dans le fluide auto-durcissable encore frais. En outre, il facilite la traction du bras de manière à séparer la tête de colonne et à l'extraire du forage.

Selon l'invention, l'organe de fragilisation comprend une surface supérieure dirigée vers l'extrémité proximale du bras et une surface inférieure opposée à la surface supérieure, la surface inférieure étant recouverte d'une couche antiadhésive. Un intérêt est de réduire l'adhérence entre ladite surface inférieure et le fluide auto-durcissable, notamment au niveau d'une extrémité supérieure de la partie inférieure de colonne, dite corps de la colonne, disposée sous l'organe de fragilisation. La couche antiadhésive facilite donc la séparation de la tête de colonne par rapport au corps de la colonne et améliore la précision du niveau d'arase.

En outre, la couche antiadhésive permet de localiser la cassure de la colonne au niveau de ladite surface inférieur de l'organe de fragilisation, de sorte que ledit organe de fragilisation reste bloqué dans la tête de colonne lors de sa séparation et de son extraction.

La couche antiadhésive peut être formée d'une résine, d'une laque ou d'une peinture pour métaux.

Selon un aspect particulièrement avantageux, ledit organe de fragilisation comprend un bord périphérique, opposé au bras, courbé vers l'extrémité proximale du bras.

Ledit bord périphérique est de préférence formé par l'ensemble des portions de la ou des branches les plus éloignées du bras.

Lorsque l'organe de fragilisation est introduit dans le forage, le bord périphérique est courbé vers une direction opposée au fond du forage, vers l'extérieur dudit forage.

Cette courbure permet le centrage automatique de l'organe de fragilisation dans le forage lorsqu'il introduit et déplacé dans le fluide auto-durcissable. Ceci évite notamment que l'organe de fragilisation ne se coince sur la paroi du forage. Ceci évite également que l'organe de fragilisation ne pivote dans le forage, de sorte que le plan dans lequel s'étend l'organe de fragilisation ne s'étendrait plus perpendiculairement à l'axe de la colonne. La courbure du bord périphérique permet donc de maintenir la cassure de la colonne sensiblement transversale à l'axe de la colonne.

Préférentiellement, l'organe de fragilisation comprend une pluralité de branches faisant saillie radialement depuis le bras de manière à former une structure en croix. Cette structure présente l'avantage de garantir une pénétration aisée dans le fluide auto-durcissable tout en garantissant une discontinuité de matière facilitant la séparation de la colonne en deux parties.

L'organe de fragilisation comprend de préférence un nombre pair de branches. De préférence, lesdites branches forment une structure symétrique par rapport à la direction longitudinale du bras, considérées dans le plan transversal à ladite direction longitudinale.

De manière non limitative, l'organe de fragilisation peut comprendre quatre branches.

De préférence, l'organe de fragilisation comprend au moins deux branches adjacentes s'étendant perpendiculairement l'une par rapport à l'autre. Avantageusement, l'organe de fragilisation forme un support sur lequel au moins une partie du poids de la tête de colonne peut être réparti uniformément. Ceci réduit le risque que l'organe de fragilisation ne se déforme ou se casse lorsqu'il porte la tête de colonne.

Encore de préférence, chacune des branches de l'organe de fragilisation est perpendiculaires aux branches directement adjacentes, de manière à former une croix grecque.

De manière avantageuse, l'organe de fragilisation comprend au moins une première zone sans matière formée entre deux branches adjacentes. Un intérêt est là-encore de faciliter l'introduction et le déplacement de l'organe de fragilisation dans le fluide auto-durcissable, lorsque ce dernier est encore frais.

Avantageusement, l'organe de fragilisation comprend une bande circulaire reliant les branches entre elles tout en définissant des ouvertures entre les branches. Un intérêt est de rigidifier les branches afin d'éviter qu'elles ne se déforment ou ne se cassent. De manière non limitative, cette bande circulaire permet également de supporter, au moins en partie, le poids de la tête de colonne.

Préférentiellement, la bande circulaire relie entre elles les extrémités des branches. La bande circulaire permet de protéger les extrémités distales des branches. Elle améliore en outre le guidage de l'organe de fragilisation lors du déplacement de ce dernier dans le fluide auto-durcissable.

L'invention porte également sur un procédé d'arasement d'une colonne comprenant les étapes selon la revendication indépendante 12.

### Brève description des dessins

L'invention sera mieux comprise à la lecture de la description qui suit de modes de réalisation de l'invention donnés à titre d'exemples non limitatifs, en référence aux dessins annexés, sur lesquels :
- la figure **1** illustre un premier mode de réalisation d'un dispositif d'arasement selon l'invention;
- la figure **2** illustre le dispositif d'arasement de la figure **1** en vue de côté;
- la figure **3** illustre l'organe de fragilisation du dispositif d'arasement de la figure **1****,** en vue de dessus ;
- la figure **4** illustre une première étape d'un procédé d'arasement d'une colonne mis en oeuvre à l'aide d'un dispositif d'arasement selon l'invention ;
- la figure **5** illustre une deuxième étape du procédé d'arasement ;
- la figure **6** illustre une troisième étape du procédé d'arasement ;
- la figure **7** illustre une quatrième étape du procédé d'arasement ;
- la figure **8** illustre une cinquième étape du procédé d'arasement ;
- la figure **9** illustre une sixième étape du procédé d'arasement ;
- la figure **10** illustre une septième étape du procédé d'arasement ;
- la figure **11** illustre la cassure de la colonne au niveau d'arase ;
- la figure **12** illustre une huitième étape du procédé d'arasement ;
- la figure **13** illustre une vue de dessous de la tête de colonne extraite du forage ; et
- la figure **14** illustre un second mode de réalisation d'un dispositif d'arasement selon l'invention.

### Description détaillée de l'invention

L'invention porte sur un dispositif d'arasement d'une colonne réalisée dans un sol. Ce dispositif d'arasement permet de séparer ladite colonne en une partie inférieure, destinée à rester dans le sol, et une partie supérieure, appelée tête de colonne, destinée à être extraite du sol.

Un premier mode de réalisation d'un dispositif d'arasement **10** d'une colonne **C,** selon l'invention est représenté en figure **1****.** Dans cet exemple non limitatif, le dispositif d'arasement **10** comprend un bras **20** et un organe de fragilisation **30,** permettant de séparer une colonne en deux parties.

Comme on peut le voir sur la figure **2****,** le bras **20** s'étend selon une direction longitudinale **Y.** Il comprend une extrémité proximale **20a** et une extrémité distale **20b,** opposée à l'extrémité proximale **20a.** L'extrémité proximale **20a** du bras est munie d'un élément de préhension **22** formant une poignée parallélépipédique s'étendant transversalement à la direction longitudinale **Y** du bras **20.** De manière non limitative, le bras **20** peut être réalisé en métal. Le bras présente une longueur de préférence comprise entre 1 et 3 mètres. Le bras peut présenter une longueur plus importante, en fonction du niveau d'arase souhaité.

L'organe de fragilisation **30** est monté à l'extrémité distale **20b** du bras **20** de sorte qu'il est solidaire dudit bras **20** et forme un ensemble monobloc avec ledit bras.

La figure **3** illustre l'organe de fragilisation en vue de dessus. Comme illustré sur cette figure, dans cet exemple non limitatif, l'organe de fragilisation **30** comprend une première branche **32,** une deuxième branche **34,** une troisième branche **36** et une quatrième branche **38.** Lesdites première, deuxième, troisième et quatrième branches **32,34,36,38** font saillies radialement depuis le bras **20** et s'étendent transversalement à la direction longitudinale **Y** du bras. En outre, lesdites branches sont transversales et perpendiculaires deux à deux, de sorte que les première et troisième branches **32,36** sont perpendiculaires aux deuxième et quatrième branches **34,38.** L'arbre **20** forme un axe de symétrie pour l'organe de fragilisation **30,** considéré dans le plan **P.**

Dans cet exemple non limitatif, les branches sont sensiblement identiques et présentent toutes sensiblement la même longueur.

Les première, deuxième, troisième et quatrième branches **32,34,36,38** présentent respectivement des première, deuxième, troisième et quatrième extrémités distales **32b,34b,36b,38b** distantes du bras **20.** L'ensemble de ces extrémités distales forme un bord périphérique **40** de l'organe de fragilisation. En outre, tel que montré en figure **2****,** ces extrémités distales sont courbées vers l'extrémité proximale **20a** du bras **20.** Ledit bord périphérique **40** est donc également courbé vers l'extrémité proximale du bras.

Sur la figure **3****,** on constate que l'organe de fragilisation s'étend dans un plan **P** transversal à la direction longitudinale **Y** du bras **20.** En outre, considéré dans ledit plan **P**, l'organe de fragilisation est inscrit dans un disque **D.** Le diamètre **d1** dudit disque **D** est environ égal à deux fois la longueur d'une branche, où encore égal à la longueur cumulée de la première branche **32** et de la troisième branche **36.**

Toujours considéré dans le plan **P**, l'organe de fragilisation présente une superficie inférieure à la moitié de la superficie du disque **D.** Dans cet exemple non limitatif, la superficie de l'organe de fragilisation **20** est environ égale à un tiers de la superficie du disque **D.** Aussi, des zones sans matière **42,44,46,48** sont formées entre les branches adjacentes.

L'organe de fragilisation comprend une surface supérieure **37** dirigée vers l'extrémité proximale **20a** du bras. Il comprend également une surface inférieure **39** opposée à la surface supérieure **37.** Cette surface inférieure **37** est recouverte d'une couche antiadhésive **50,** par exemple une laque ou une peinture pour métaux.

Les figures **4** à **11** illustrent la mise en oeuvre d'un procédé d'arasement au moyen d'un dispositif d'arasement **10** selon l'invention.

Selon une première étape non limitative illustrée en figure **4****,** on fournit une machine de forage **60** comprenant un outil de forage **62.** On réalise alors un forage **F** sensiblement vertical dans un sol **S,** en déplaçant l'outil de forage **62** verticalement dans ledit sol, tel qu'illustré par le passage de la figure **4** à la figure **5****.**

La figure **6** montre l'étape suivante selon laquelle on remplit le forage **F** d'un fluide auto-durcissable tel qu'un béton ou un mortier. Dans cet exemple non limitatif, le fluide auto-durcissable est injecté dans le forage depuis une extrémité distale **62b** de l'outil de forage **62,** tout en remontant l'outil de forage **62,** de manière à l'extraire du forage **F.** Sur la figure **7****,** on peut voir que le forage est de préférence rempli de fluide auto-durcissable jusqu'à un niveau légèrement inférieur au niveau du sol **S,** afin d'éviter les débordements.

Le dispositif d'arasement **10** est alors amené en regard du forage, comme illustré en figure **8****.**

Tandis que le fluide auto-durcissable est toujours frais, on introduit le dispositif d'arasement **10** selon l'invention dans le forage **F,** de manière à le plonger dans le fluide auto-durcissable, comme illustré en figure **9****.** Pour ce faire, de manière non limitative, le dispositif d'arasement **10** est soulevé, à l'aide d'un dispositif de levage **64** coopérant avec l'élément de préhension **22.** En variante, le dispositif d'arasement pourrait être soulevé manuellement par un opérateur. Le dispositif d'arasement **10** est amené en regard du forage **F,** au-dessus de ce forage, et est descendu sensiblement verticalement. Le dispositif de levage **64** permet alors de guider la descente du dispositif d'arasement **10** tandis que ce dernier pénètre dans le fluide auto-durcissable sous son propre poids, par gravité.

En variante, il peut être envisagé d'exercer sur le bras **20** du dispositif d'arasement **10** un effort orienté selon la direction du forage **F,** vers le bas, afin de pousser le dispositif d'arasement **10** dans le fluide auto-durcissable, vers le fond du forage. Ceci permet d'accélérer la descente du dispositif d'arasement dans le fluide auto-durcissable.

La pénétration de l'organe de fragilisation **30** dans le fluide auto-durcissable est améliorée par les zones ajourées **42,44,46,48** situées entre les branches **32,34,36,38.** En effet, ces zones sans matière permettent de réduire les frottements entre l'organe de fragilisation et le fluide auto-durcissable. L'introduction du dispositif d'arasement **10** dans le forage est donc facilitée.

De plus, la courbure du bord périphérique **40** de l'organe de fragilisation **30** permet de centrer automatiquement ledit organe de fragilisation par rapport au forage **F,** lors de son déplacement dans ledit forage. On constate que puisque l'organe de fragilisation est inscrit dans un disque **D** dont le diamètre est inférieur à celui du forage, les dimensions transversales dudit organe de forage sont également inférieures au diamètre du forage. Aussi, l'organe de fragilisation **30** n'entre pas en contact avec la paroi latérale du forage ou, à tout le moins, ne se coince pas dans le forage.

L'organe de fragilisation est alors descendu jusqu'à la profondeur **P₁** souhaitée, correspondant au niveau d'arase choisi, et se trouve alors noyé dans le fluide auto-durcissable.

Une portion d'extrémité supérieure **21** du bras de levage, sur laquelle est montée l'élément de préhension **22,** est avantageusement maintenue hors du fluide auto-durcissable et hors du forage **F.** Une portion d'extrémité inférieure **23** du bras **20** est noyée dans le fluide auto-durcissable.

La profondeur **P₁** atteinte par le dispositif de fragilisation **30** peut facilement être déterminée à partir de la longueur connue du bras **20** et de la longueur de ladite partie d'extrémité supérieure **21** du bras faisant saillie hors du fluide auto-durcissable. En variante, il peut être fait usage d'un niveau laser et d'une mire montée sur la partie supérieure du bras, pour déterminer la profondeur **P₁**.

Lorsque l'organe de fragilisation atteint la profondeur **P₁** voulue, montrée en figure **9****,** correspondant au niveau d'arase souhaité, le dispositif d'arasement **10** est maintenu immobile, jusqu'à solidification du fluide auto-durcissable. Pour ce faire, il peut être maintenu par le dispositif de levage **64,** ou encore calé au moyen d'un support reposant sur le sol en bordure du forage. En variante, le fluide auto-durcissable utilisé peut être suffisamment visqueux pour maintenir le dispositif d'arasement **10** immobile.

Ladite solidification est illustrée par le passage de la figure **9** à la figure **10****.** Une fois le fluide auto-durcissable solidifié, une colonne **C**, telle une inclusion ou un pieu, est formée dans le sol. Le dispositif d'arasement et l'organe de fragilisation sont pris et scellés dans ladite colonne **C.** Plus précisément, l'organe de fragilisation **30** et la portion d'extrémité inférieure **23** du bras **20** sont bloqués dans une partie supérieure **C1** de la colonne **C.** Ladite portion d'extrémité inférieure **23** permet de rigidifier ladite partie supérieure **C1** de la colonne.

Les branches **32,34,36,38** de l'organe de fragilisation **30** créent une discontinuité de matière dans la colonne **C**, formant ainsi une prédécoupe fragilisant la colonne **C** au niveau de l'organe de fragilisation.

On exerce alors un effort de traction sur le bras **20,** vers le haut. En variante, l'effort pourrait être un effort latéral. Dans cet exemple non limitatif, le dispositif de levage **64** tire sur l'élément de préhension **22** du bras, ce qui a pour effet de lever conjointement le bras et l'organe de fragilisation qui sont solidaires.

Dans la mesure où la colonne **C** est fragilisée au niveau de l'organe de fragilisation **30,** la traction exercée sur le bras **20** génère une cassure nette localisée au niveau dudit élément de fragilisation.

Plus précisément, comme illustré en figure **11****,** la cassure se fait au niveau de la surface inférieure **39** de l'organe de fragilisation **30,** ce qui est facilité par la couche antiadhésive **50** recouvrant cette surface inférieure **39.** La colonne **C** est alors séparée en deux parties, à savoir la partie supérieure de colonne, appelée tête de colonne **C1,** et une partie inférieure, appelée corps de colonne **C2.** Grâce au dispositif d'arasement selon l'invention, la cassure est réalisée précisément au niveau d'arase souhaité, et s'étend dans un plan transversal à l'axe de la colonne et à la direction de forage. La cassure est particulièrement nette et plane.

L'organe de fragilisation **30** et le bras **20** restent bloqués au moins en partie dans la tête de colonne **C1** tandis qu'ils sont totalement désolidarisés du corps de colonne **C2.** Le bras **30** est alors ancré dans la tête de colonne de sorte que ladite tête de colonne peut être soulevée sans qu'elle ne glisse le long du bras ou ne s'en détache. L'organe de fragilisation **30** supporte en outre au moins partiellement la tête de colonne **C1**.

En tirant davantage sur le bras **20,** le dispositif d'arasement **10** est levé et la tête de colonne **C1,** supportée par l'organe de fragilisation **30** et par le bras **20** ancré, est extraite du forage **F.** Comme illustré en figure **12****,** la partie inférieur **C2** de la colonne **C** est laissée dans le forage **F** et peut alors être utilisée comme fondation par exemple pour un bâtiment.

La figure **13** montre une vue de dessous de la tête de colonne **C1** séparée de la partie inférieure de la colonne **C2** et extraite du forage **F.** On remarque que le dispositif d'arasement **10** est toujours pris dans ladite tête de colonne.

On constate que le disque **D** dans lequel est inscrit l'organe de fragilisation **30** correspond à la section transversale de la tête de colonne **C1.** Aussi, le diamètre **d1** du disque **D** est sensiblement égal au diamètre de la colonne. Par conséquent, le diamètre **d1** du disque **D** et donc de l'organe de fragilisation **30** est légèrement inférieur au diamètre du forage. Un intérêt est d'éviter que l'organe de fragilisation **30** ne touche la paroi latérale du forage **F** lors de l'introduction de l'organe de fragilisation dans le forage et éventuellement lors de l'extraction de la tête de colonne **C2.** L'extraction de ladite tête de colonne **C2** est donc facilitée.

La figure **14** illustre un second mode de réalisation du dispositif d'arasement selon l'invention. Dans ce second mode de réalisation, le dispositif d'arasement **10'** comprend également un bras **20'** coopérant avec un organe de fragilisation **30'.** L'organe de fragilisation **30'** comprend des première, deuxième, troisième et quatrième branches **32',34',36',38'** ayant respectivement une première, deuxième, troisième et quatrième extrémité distale **32'b,34'b,36'b,38'b.** Lesdites extrémités distales sont reliées par une bande circulaire **40'** formant un bord périphérique. Ladite bande circulaire permet de renforcer l'organe de fragilisation **30'.**

## Revendications

1. Dispositif (10,10') d'arasement d'une colonne (C) réalisée dans un sol (S), le dispositif comprenant :
• un bras (20,20') ayant une direction longitudinale (Y) ; et
• un organe de fragilisation (30,30') configuré pour être introduit dans la colonne afin de créer une discontinuité de matière permettant de séparer ladite colonne en deux parties distinctes (C1,C2), l'organe de fragilisation étant monté à une extrémité distale du bras (20,20') et étant immobile par rapport audit bras, l'organe de fragilisation s'étendant dans un plan (P) transversal à la direction longitudinale dudit bras, l'organe de fragilisation comprenant au moins une première branche (32,32') s'étendant radialement depuis le bras, le bras (20,20') comprenant une extrémité proximale (20a), opposée à ladite extrémité distale et munie d'un élément de préhension, l'organe de fragilisation (30,30') comprenant une surface supérieure (37) dirigée vers l'extrémité proximale (30a) du bras (20,20') et une surface inférieure (39) opposée à la surface supérieure, ledit dispositif (10, 10') d'arasement d'une colonne étant **caractérisé en ce que** ladite surface inférieure est recouverte d'une couche anti-adhésive (50).

2. Dispositif d'arasement selon la revendication 1, dans lequel l'organe de fragilisation (30,30') forme un ensemble monobloc avec le bras (20,20').

3. Dispositif d'arasement selon la revendication 1 ou 2, dans lequel considéré dans le plan (P) transversal à la direction longitudinale (Y), l'organe de fragilisation (30,30') est inscrit dans un disque (D).

4. Dispositif d'arasement selon la revendication 3, dans lequel l'organe de fragilisation (30,30') présente une première superficie et ledit disque (D) présente une deuxième superficie, la première superficie étant inférieure à la moitié de la deuxième superficie.

5. Dispositif d'arasement selon l'une quelconque des revendications 1 à 4, dans lequel l'organe de fragilisation (30,30') et la colonne (C) présentent chacun un diamètre, le diamètre de l'organe de fragilisation étant compris entre 85% et 100% du diamètre de la colonne (C).

6. Dispositif d'arasement selon l'une quelconque des revendications 1 à 5, dans lequel ledit organe de fragilisation (30,30') comprend un bord périphérique (40,40'), opposé au bras (20,20'), courbé vers l'extrémité proximale (20a) du bras.

7. Dispositif d'arasement selon l'une quelconque des revendications 1 à 6, dans lequel l'organe de fragilisation (30,30') comprend une pluralité de branches (32,34,36,38,32',34'36',38') faisant saillie radialement depuis le bras (20,20') de manière à former une structure en croix.

8. Dispositif d'arasement selon la revendication 7, dans lequel l'organe de fragilisation (30,30') comprend au moins deux branches adjacentes s'étendant perpendiculairement l'une par rapport à l'autre.

9. Dispositif d'arasement selon la revendication 7 ou 8, dans lequel l'organe de fragilisation (30,30') comprend au moins une première zone sans matière (42) formée entre deux branches adjacentes.

10. Dispositif d'arasement selon la revendication 9, dans lequel l'organe de fragilisation (30') comprend une bande circulaire (40') reliant les branches entre elles tout en définissant des ouvertures entre les branches.

11. Dispositif d'arasement selon la revendication 10, dans lequel la bande circulaire (40') relie entre elles les extrémités des branches (32'b,34'b,36'b,38'b).

12. Procédé d'arasement d'une colonne (C) comprenant les étapes selon lesquelles :
• on fournit un dispositif d'arasement (10) d'une colonne réalisée dans un sol, le dispositif comprenant :
- un bras (20,20') ayant une direction longitudinale (Y) ; et
- un organe de fragilisation (30,30') configuré pour être introduit dans la colonne afin de créer une discontinuité de matière permettant de séparer ladite colonne en deux parties distinctes (C1,C2), l'organe de fragilisation étant monté à une extrémité distale du bras (20,20') et étant immobile par rapport audit bras, l'organe de fragilisation s'étendant dans un plan (P) transversal à la direction longitudinale dudit bras, l'organe de fragilisation comprenant au moins une première branche (32,32') s'étendant radialement depuis le bras, le bras (20,20') comprenant une extrémité proximale (20a), opposée à ladite extrémité distale et munie d'un élément de préhension, l'organe de fragilisation (30,30') comprenant une surface supérieure (37) dirigée vers l'extrémité proximale (30a) du bras (20,20') et une surface inférieure (39) opposée à la surface supérieure, ledit dispositif (10) d'arasement d'une colonne étant **caractérisé en ce que** ladite surface inférieure est recouverte d'une couche anti-adhésive (50);
• on injecte un fluide auto-durcissable dans un forage (F) ;
• on introduit le dispositif d'arasement dans le fluide auto-durcissable, avant solidification, jusqu'à une profondeur prédéterminée (P1) afin de noyer l'organe de fragilisation (30,30') dans ledit fluide auto-durcissable, l'organe de fragilisation délimitant une partie supérieure de colonne (C1) d'une partie inférieure de colonne (C2); puis
• lorsque le fluide auto-durcissable est solidifié, formant alors la colonne, on exerce un effort sur la partie supérieure de colonne afin de séparer ladite partie supérieure de colonne de ladite partie inférieure de colonne, l'étape de séparation de ladite partie supérieure de colonne (C1) de ladite partie inférieure de colonne (C2) étant réalisée en tirant sur le bras (20,20').

## Patentansprüche

1. Vorrichtung (10, 10') zum Nivellieren einer Säule (C), die in einem Boden (S) hergestellt wird, die Vorrichtung umfassend:
• einen Arm (20, 20'), der eine Längsrichtung (Y) aufweist; und
• ein Schwächungsorgan (30, 30'), das konfiguriert ist, um in die Säule eingeführt zu werden, um eine Materialdiskontinuität zu erzeugen, die es ermöglicht, die Säule in zwei unterschiedliche Teile (C1, C2) zu trennen, wobei das Schwächungsorgan an einem distalen Ende des Arms (20, 20') montiert und in Bezug auf den Arm unbeweglich ist, wobei sich das Schwächungsorgan in einer Ebene (P) quer zu der Längsrichtung des Arms erstreckt, das Schwächungsorgan umfassend mindestens einen ersten Zweig (32,32'), der sich radial von dem Arm erstreckt, der Arm (20, 20') umfassend ein proximales Ende (20a) gegenüber dem distalen Ende und versehen mit einem Greifelement, das Schwächungsorgan (30, 30') umfassend eine obere Oberfläche (37), die dem proximalen Ende (30a) des Arms (20,20') zugewandt ist, und eine untere Oberfläche (39) gegenüber der oberen Oberfläche, wobei die Vorrichtung (10, 10') zum Nivellieren einer Säule **dadurch gekennzeichnet ist, dass** die untere Oberfläche mit einer Trennschicht (50) bedeckt ist.

2. Nivelliervorrichtung nach Anspruch 1, wobei das Schwächungsorgan (30, 30') eine einteilige Einheit mit dem Arm (20, 20') bildet.

3. Nivelliervorrichtung nach Anspruch 1 oder 2, wobei in der Ebene (P) quer zu der Längsrichtung (Y) betrachtet das Schwächungsorgan (30, 30') in eine Scheibe (D) eingeschrieben ist.

4. Nivelliervorrichtung nach Anspruch 3, wobei das Schwächungsorgan (30, 30') eine erste Fläche und die Scheibe (D) eine zweite Fläche aufweist, wobei die erste Fläche kleiner ist als die Hälfte der zweiten Fläche.

5. Nivelliervorrichtung nach einem der Ansprüche 1 bis 4, wobei das Schwächungsorgan (30, 30') und die Säule (C) jeweils einen Durchmesser aufweisen, wobei der Durchmesser des Schwächungsorgans zwischen 85 % und 100 % des Durchmessers der Säule (C) ist.

6. Nivelliervorrichtung nach einem der Ansprüche 1 bis 5, wobei das Schwächungsorgan (30, 30') eine Umfangskante (40, 40') gegenüber dem Arm (20, 20') umfasst und zu dem proximalen Ende (20a) des Arms hin gebogen ist.

7. Nivelliervorrichtung nach einem der Ansprüche 1 bis 6, wobei das Schwächungsorgan (30, 30') eine Vielzahl von Zweigen (32, 34, 36, 38, 32', 34',36', 38') umfasst, die radial von dem Arm (20, 20') hervorstehen, um eine kreuzförmige Struktur zu bilden.

8. Nivelliervorrichtung nach Anspruch 7, wobei das Schwächungsorgan (30, 30') mindestens zwei benachbarte Zwei umfasst, die sich in Bezug aufeinander senkrecht erstrecken.

9. Nivelliervorrichtung nach Anspruch 7 oder 8, wobei das Schwächungsorgan (30, 30') mindestens einen ersten materialfreien Bereich (42) umfasst, der zwischen zwei benachbarten Zweigen gebildet ist.

10. Nivelliervorrichtung nach Anspruch 9, wobei das Schwächungsorgan (30') einen kreisförmigen Streifen (40') umfasst, der die Zweige miteinander verbindet und dabei Öffnungen zwischen den Zweigen definiert.

11. Nivelliervorrichtung nach Anspruch 10, wobei das kreisförmige Band (40') die Enden der Zweige (32'b,34'b,36'b,38'b) miteinander verbindet.

12. Nivellierverfahren einer Säule (C), umfassend die Schritte, gemäß denen:
• eine Nivelliervorrichtung (10) einer Säule, die in einem Boden hergestellt wird, die Vorrichtung umfassend:
▪ einen Arm (20, 20'), der eine Längsrichtung (Y) aufweist; und ein Schwächungsorgan (30, 30'), das konfiguriert ist, um in die Säule eingeführt zu werden, um eine Materialdiskontinuität zu erzeugen, die es ermöglicht, die Säule in zwei unterschiedliche Teile (C1, C2) zu trennen, wobei das Schwächungsorgan an einem distalen Ende des Arms (20, 20') montiert und in Bezug auf den Arm unbeweglich ist, wobei sich das Schwächungsorgan in einer Ebene (P) quer zu der Längsrichtung des Arms erstreckt, das Schwächungsorgan umfassend mindestens einen ersten Zweig (32,32'), der sich radial von dem Arm erstreckt, der Arm (20, 20') umfassend ein proximales Ende (20a) gegenüber dem distalen Ende und versehen mit einem Greifelement, das Schwächungsorgan (30, 30') umfassend eine obere Oberfläche (37), die dem proximalen Ende (30a) des Arms (20,20') zugewandt ist, und eine untere Oberfläche (39) gegenüber der oberen Oberfläche, wobei die Vorrichtung (10) zum Nivellieren einer Säule **dadurch gekennzeichnet ist, dass** die untere Oberfläche mit einer Trennschicht (50) bedeckt ist.
• ein selbsthärtendes Fluid in ein Bohrloch (F) eingeleitet wird;
• die Nivelliervorrichtung vor Verfestigung bis zu einer vorbestimmten Tiefe (P1) in das selbsthärtende Fluid einführt wird, um das Schwächungsorgan (30, 30') in dem selbsthärtenden Fluid zu versenken, wobei das Schwächungsorgan einen oberen Teil der Säule (C1) von einem unteren Teil der Säule (C2) abgrenzt; dann
• wenn das selbsthärtende Fluid verfestigt ist, wodurch dann die Säule gebildet ist, eine Kraft auf den oberen Säulenteil ausgeübt wird, um den oberen Säulenteil von dem unteren Säulenteil zu trennen, wobei der Schritt eines Trennens des oberen Säulenteils (C1) von dem unteren Säulenteil (C2) durch Ziehen an dem Arm (20, 20') durchgeführt wird.

## Claims

1. A device (10, 10') for leveling a column (C) made in a ground (S), the device comprising:
• an arm (20, 20') having a longitudinal direction (Y); and
• a weakening member (30, 30') configured to be introduced into the column in order to create a material discontinuity making it possible to separate said column into two distinct parts (C1, C2), the weakening member being mounted at a distal end of the arm (20, 20') and being stationary relative to said arm, the weakening member extending in a plane (P) transverse to the longitudinal direction of said arm, the weakening member comprising at least one first branch (32, 32') extending radially from the arm, the arm (20, 20') comprising a proximal end (20a), opposite to said distal end and provided with a gripping element, the weakening member (30, 30') comprising an upper surface (37) directed towards the proximal end (30a) of the arm (20, 20') and a lower surface (39) opposite to the upper surface,
said device (10, 10') for leveling a column being **characterized in that** said lower surface is covered with a non-stick layer (50).

2. The leveling device according to claim 1, wherein the weakening member (30, 30') forms a one-piece assembly with the arm (20, 20').

3. The leveling device according to claim 1 or 2, wherein the weakening member (30, 30'), considered in the plane (P) transverse to the longitudinal direction (Y), is inscribed in a disk (D).

4. The leveling device according to claim 3, wherein the weakening member (30, 30') has a first surface area and said disk (D) has a second surface area, the first surface area being less than half of the second surface area.

5. The leveling device according to any one of claims 1 to 4, wherein the weakening member (30, 30') and the column (C) each have a diameter, the diameter of the weakening member being comprised between 85% and 100% of the diameter of the column (C).

6. The leveling device according to any one of claims 1 to 5, wherein said weakening member (30, 30') comprises a peripheral edge (40, 40'), opposite to the arm (20, 20'), curved towards the proximal end (20a) of the arm.

7. The leveling device according to any one of claims 1 to 6, wherein the weakening member (30, 30') comprises a plurality of branches (32, 34, 36, 38, 32', 34', 36', 38') protruding radially from the arm (20, 20') so as to form a cross structure.

8. The leveling device according to claim 7, wherein the weakening member (30, 30') comprises at least two adjacent branches extending perpendicularly relative to each other.

9. The leveling device according to claim 7 or 8, wherein the weakening member (30, 30') comprises at least a first material-free area (42) formed between two adjacent branches.

10. The leveling device according to claim 9, wherein the weakening member (30') comprises a circular strip (40') connecting the branches together while defining openings between the branches.

11. The leveling device according to claim 10, wherein the circular strip (40') connects the ends of the branches (32'b, 34'b, 36'b, 38'b) together.

12. A method for leveling a column (C) comprising the steps according to which:
• a device (10) for leveling a column made in a ground is provided, the device comprising:
- an arm (20, 20') having a longitudinal direction (Y); and
- a weakening member (30, 30') configured to be introduced into the column in order to create a material discontinuity making it possible to separate said column into two distinct parts (C1, C2), the weakening member being mounted at a distal end of the arm (20, 20') and being stationary relative to said arm, the weakening member extending in a plane (P) transverse to the longitudinal direction of said arm, the weakening member comprising at least one first branch (32, 32') extending radially from the arm, the arm (20, 20') comprising a proximal end (20a), opposite to said distal end and provided with a gripping element, the weakening member (30, 30') comprising an upper surface (37) directed towards the proximal end (30a) of the arm (20, 20') and a lower surface (39) opposite to the upper surface,
said device (10) for leveling a column being **characterized in that** said lower surface is covered with a non-stick layer (50);
• a self-setting fluid is injected into a borehole (F);
• the leveling device is introduced into the self-setting fluid, before solidification, up to a predetermined depth (P1) in order to embed the weakening member (30, 30') into said self-setting fluid, the weakening member delimiting a column upper part (C1) from a column lower part (C2); then
• when the self-setting fluid is solidified, then forming the column, a force is exerted on the column upper part in order to separate said column upper part from said column lower part, the step of separating said column upper part (C1) from said column lower part (C2) being made by pulling on the arm (20, 20').
